# EUROPÄISCHE PATENTSCHRIFT

(11) **EP 4 283 636 B1**
(45) Veröffentlichungstag und Bekanntmachung des Hinweises auf die Patenterteilung: **04.03.2026**
(21) Anmeldenummer: 23171588.9
(22) Anmeldetag: 04.05.2023
(51) Int. Cl.: H01B 13/012

(54) **EINRICHTUNG ZUM BÜNDELN MEHRERER KABEL**
DEVICE FOR BUNDLING A PLURALITY OF CABLES
DISPOSITIF POUR LE CERCLAGE DE PLUSIEURS CÂBLES

(30) Priorität: 23.05.2022 DE 102022112929
(43) Veröffentlichungstag der Anmeldung: 29.11.2023
(73) Patentinhaber: Weidmüller Interface GmbH & Co. KG, 32758 Detmold (DE)
(72) Erfinder: LEIMKÜHLER, Falk, 33189 Schlangen (DE); NOLDUS, Matthias, 32758 Detmold (DE); BRAKEMEIER, Lars, 32694 Dörentrup (DE); MÜLLER, Stefan, 34434 Borgenteich (DE); DÜLME, Christian, 33100 Paderborn (DE); NEUMANN, Bruno, 32760 Detmold (DE); LOGES, Fabrice, 37671 Höxter (DE); MITTELGÖKER, Roman Andre, 32756 Detmold (DE)
(74) Vertreter: Specht, Peter

(56) Entgegenhaltungen:
- DE-A1- 102018 131 439
- US-A- 3 093 943
- US-A- 4 311 544
- US-A- 4 360 400

## Beschreibung

Die Erfindung betrifft eine Einrichtung zum Bündeln mehrerer Kabel, durch die elektrische Geräte miteinander verbunden werden. Beispielhaft sei die Bestückung eines Schaltschrankes genannt, der werksseitig konfektioniert und in Funktion mit damit elektrisch korrespondierenden weiteren Gerätschaften verbunden werden.

Je nach Bedarf finden unterschiedliche Kabel Verwendung, die zur Identifizierung jeweils mit einem entsprechenden Hinweis, üblicherweise einem Hinweisschild versehen werden.

Allerdings gestaltet sich die Bestückung des besagten Schaltschrankes mit den verschiedenen Kabeln insofern problematisch, als die einzelnen Kabel separat montiert werden müssen, was nur mit einem relativ hohen Arbeitsaufwand möglich ist.

Bei einer größeren Anzahl von Kabeln, die an derselben Gerätschaft angeschlossen werden sollen, werden diese Kabel mitunter durch Kabelverbinder zu einem Bündel zusammengefasst. Dies ist naturgemäß ebenfalls sehr aufwändig und kostenintensiv und steht einer ständig geforderten Kostenoptimierung entgegen.

In der DE 10 2018 131 439 A1, ebenso in der DE 10 2018 131 444 A1, die jeweils ein modulares Kabelverarbeitungscenter thematisieren, ist zwar als weiterer Bestandteil eine Bündeleinheit vorgeschlagen, jedoch ohne konstruktive Angaben, so dass diese Druckschriften keine Hinweise geben, die eine vereinfachte Bündelung von mehreren Kabeln ermöglichen würden.

Aus der US 5 878 489 A ist ein Verfahren und eine Vorrichtung zur Herstellung eines Flachkabels für einen Kabelbaum bekannt, bei dem eine Mehrzahl von einzelnen Kabeln durch ein Verstärkungsband fixiert sind, das mit den Kabeln mittels Harz verklebt wird.

Naturgemäß ist dieses Flachkabel in seiner Verwendung begrenzt, da die einzelnen Kabel relativ eng beieinander liegen, so dass dieses Flachkabel nur dort eingesetzt werden kann, wo auch die jedem einzelnen Kabel zugeordneten Anschlüsse entsprechend eng beieinander liegen.

Aus der US 4 360 400 A ist eine Einrichtung zum Bündeln mehrerer Kabel zu einem Kabelbaum bekannt, der in Abständen durch Klebstreifen fixiert ist, um die Kabel festzuhalten.

Der Erfindung liegt die Aufgabe zugrunde, eine Einrichtung der gattungsgemäßen Art so weiterzuentwickeln, dass ein einfaches Bündeln von mehreren Kabeln möglich ist und die Handhabung des Bündels einfacher wird.

Diese Aufgabe wird durch eine Einrichtung mit den Merkmalen des Anspruchs 1 gelöst.

Zunächst einmal zeichnet sich die neue Einrichtung durch ihren einfachen Aufbau aus, durch den die Einrichtung äußerst kostengünstig herstellbar ist. Überdies führt der einfache Aufbau zu einer geringen Störanfälligkeit, d.h. zu einer hohen Standzeit und einer einfachen Bedienbarkeit.

Dabei kann die Einrichtung im Alleinbetrieb eingesetzt werden, aber auch als Funktionsteil in dem zum Stand der Technik genannten Kabelverarbeitungscenter, nach der DE 10 2018 131 439 A1. D.h., die darin genannte Bündeleinheit ist nunmehr entsprechend der Erfindung konfiguriert.

Vorzugsweise erfolgt die Bedienung der Einrichtung, vornehmlich das Einlegen der einzelnen Kabel in die Einkerbungen, manuell, ebenso wie der Antrieb der Klebstreifenrollen durch einfaches Drehen des Zuführrades mittels des in die Einkerbung eingelegten Kabels, wodurch die Klebstreifenrollen sozusagen mitgeschleppt werden.

Erfindungsgemäß ist lediglich ein drehbares Zuführrad vorgesehen mit dem unmittelbar benachbarten Widerlager, das, wie nach einem weiteren Gedanken der Erfindung, als Rolle ausgebildet ist und gleichdrehend mit dem Zuführrad daran unmittelbar benachbart angeordnet ist.

Bevorzugt sind jedoch zwei zueinander verdrehfeste Zuführräder vorgesehen, deren Einkerbungen in axialer Richtung deckungsgleich sind, wobei das Widerlager zwischen diesen beiden Zuführrädern angeordnet ist.

Dabei sind das Widerlager und die Drückrolle in einer in Funktionsstellung vertikalen Ebene angeordnet. Die Dicke der Drückrolle, ebenso die des Widerlagers, wenn dies als Rolle zwischen den beiden Zuführrädern angeordnet ist, entspricht dem lichten Abstand der beiden Zuführräder zueinander, wodurch eine seitliche Führung der Klebstreifen erreicht wird.

Der Radius des als Rolle ausgebildeten Widerlagers entspricht dem Radius des Zuführrades bis zum Grund der Einkerbung. D.h., das Widerlager fluchtet mit der Einkerbung an deren tiefster Stelle.

Der Abstand der einzelnen Einkerbungen zueinander bestimmt den Abstand der Kabel in gebündelter Stellung, wobei das mindestens eine Zuführrad auswechselbar sein kann, um so die Abstände zwischen den gebündelten Kabeln im Bedarfsfall zu variieren. Des Weiteren können unterschiedlich viele Einkerbungen in unterschiedlicher Gestaltung an den Zuführrädern vorgesehen sein.

Im Übrigen sind die Einkerbungen keilförmig ausgebildet und in der umfänglichen Breite des Grundes so bemessen, dass in jedem Fall das eingelegte Kabel aufliegt.

Neben dem benannten manuellen Antrieb der drehbaren Komponenten besteht auch die Möglichkeit eines motorischen Antriebs, wobei dies vor allem bei einer automatisierten Bündelung bevorzugt ist.

Zum Anpressen der beiden in Funktion mit ihren einander zugewandten Klebflächen geführten Klebstreifen einerseits und zum Überfahren des zu fixierenden Kabels, ist die Druckrolle federnd gelagert, so dass sie selbsttätig einen entsprechenden Hub vollführen kann.

Die Anzahl der zu bündelnden Kabel ist frei wählbar und nur abhängig von der Vorgabe. Es können demnach ein oder mehrere Kabel in eine Einkerbung der Zuführräder eingelegt werden.

Bevorzugt finden Klebstreifen Verwendung, die abschnittsweise leicht händisch abzureißen sind. Abweichend davon kann zur Trennung auch eine Schneideinrichtung vorgesehen sein.

Zur Federbelastung der Druckrolle ist ein Kraftspeicher vorgesehen, vorzugsweise in Form einer Druckfeder, wie einer Schraubenfeder.

Im Übrigen weist die Einrichtung ein Traggestell auf, an dem die Funktionsteile also das Zuführrad, das Widerlager, die Druckrolle sowie die Rollenaufnahmen, befestigt sind. Damit ist eine Baueinheit geschaffen, die werksseitig vormontiert werden kann und als kompakte Einheit entweder als Modul eines Kabelverarbeitungscenters eingesetzt werden kann oder alleinstehend am Ort der Konfektionierung des Kabelbündels.

Weitere vorteilhafte Ausbildungen der Erfindung sind in den Unteransprüchen gekennzeichnet.

Es zeigen:
- Figur 1: eine erfindungsgemäße Einrichtung in einer perspektivischen Ansicht
- Figur 2: die Einrichtung nach Figur 1 in einer Seitenansicht
- Figur 3: die Einrichtung in einer Draufsicht
- Figuren 4a - 4d): ein weiteres Ausführungsbeispiel der Einrichtung nach der Erfindung, jeweils in unterschiedlichen Funktionsstellungen
- Figur 5: einen Ausschnitt der Einrichtung in einer Vorderansicht
- Figur 6: den Ausschnitt nach Figur 5 in einer Seitenansicht
- Figur 7: eine Einzelheit der Einrichtung in schaubildlicher Darstellung
- Figur 8: die Anordnung der Einrichtung nach der Erfindung an einem modularen Kabelverarbeitungscenter

In den Figuren ist eine Einrichtung zum Bündeln mehrerer Kabel 14 (Figur 4) dargestellt, die ein formstabiles Traggestell 1 aufweist, an dem in den Beispielen zwei Zuführräder 3, eine Druckrolle 2, ein Widerlager 5 sowie zwei abständig zueinander angeordnete Rollenaufnahmen 6 gehalten sind. Auf diese Rollenaufnahmen 6 ist jeweils eine Klebstreifenrolle 7 abrollbar befestigt zur Abwicklung eines Klebstreifens 8.

Die Zuführräder 3, die als Einzelheit in der Figur 7 abgebildet sind, weisen umfänglich mehrere Einkerbungen 4 auf, in die jeweils mindestens ein Kabel 14 einlegbar ist, wobei die Zuführräder 3 durch Druck auf das/oder die eingelegte(n) Kabel 14 verdreht werden in Richtung der Druckrolle 2.

Diese Druckrolle 2 ist in Richtung des als Rolle ausgebildeten Widerlagers 5 federbelastet gehalten, wobei die Drehachse der Druckrolle 2 ebenso wie die der Zuführräder 3 und des Widerlagers 5 in Hubrichtung der Druckrolle 2 in einer Ebene angeordnet sind.

Die Druckrolle 2 ist dabei in einem Rollenhalter 9 drehbar gehalten, der mittels einer Druckfeder 10 verschieblich am Traggestell 1 befestigt ist und der eine Führungsbahn für den Klebstreifen 8 aufweist. Die Druckfeder 10 stützt sich einerseits am Rollenhalter 9 und andererseits am Traggestell 1 ab.

Die Klebstreifen 8 der jeweiligen Klebstreifenrolle 7 sind nach der Erfindung so geführt, dass sie in Funktion der Einrichtung mit ihren einander zugewandten Klebflächen zwischen dem Widerlager 5 und der Druckrolle 2 verlaufen, wobei zwischen den beiden Klebstreifen 8 das Kabel 14 klebend gehalten ist, während die benachbarten Bereiche der Klebstreifen 8 miteinander ebenfalls verklebt sind.

Zum Schutz des unteren Klebstreifens 8 ist ein Schutzblech 11 an einem am Traggestell 1 befestigten Schwenktisch 12 angeschlossen, der, wie insbesondere die Figur 3 wiedergibt, in axialer Richtung des Zuführrades 3 verschwenkbar an einem Support 13 gehalten ist. Durch die Verschwenkbarkeit des Schwenktisches 12 ergibt sich eine vergrößerte Ablagemöglichkeit für längere Kabel.

Während die Figuren 1-3 eine Einrichtung wiedergeben, die alleinstehend einsetzbar ist, ist das in den Figuren 4 und 8 dargestellte Beispiel einer Einrichtung so konfiguriert, dass sie an einem modularen Kabelverarbeitungscenter 17 angeschlossen werden kann, wobei in der Figur 8 die an einem verfahrbaren Gestell 18 befestigte Einrichtung montiert dargestellt ist.

Das modulare Kabelverarbeitungscenter 17, entsprechend der DE 10 2018 131 439 A1, weist mehrere Kabelrollen 19, einen Ablängautomaten 20, ein Markierungssystem 21, einen Crimpautomaten 22 sowie ein Trommelmagazin 23 auf.

Zur Befestigung der Einrichtung ist mit dem Traggestell 1 eine Stange 15 verbunden, die mittels einer Rohrschelle 16 an dem Gestell 18 befestigt ist.
In den Figuren 4a) - 4d) ist jeweils die Einrichtung mit in die Zuführräder 3 eingelegten Kabeln 14 dargestellt, und zwar in unterschiedliche Drehpositionen der Zuführräder 3.

So zeigt die Figur 4a) eine Situation, in der ein Kabel 14 in eine Einkerbung 4 eingelegt ist, bevor dieses Kabel 14 durch Verdrehen der Zuführräder 3 in den Wirkbereich der Druckrolle 2 und des Widerlagers 5 gelangt, wie dies in der Figur 4b) erkennbar ist.

Im weiteren Verlauf, in dem das zunächst eingefügte Kabel 14 durch die miteinander verklebten Klebstreifen 8 fixiert ist, ist in die in Drehrichtung davor liegende Einkerbung 4 ein weiteres Kabel 14 eingelegt, entsprechend der Abbildung in der Figur 4c). Die Figur 4d) schließlich zeigt die Situation, in der das nachgeführte Kabel 14 ebenfalls in den Wirkbereich der Druckrolle 2 und des Widerlagers 5 geführt ist.

Die Figur 5 zeigt in einem Ausschnitt in einer Vorderansicht die Anordnung der Zuführräder 3, die mit zwei Kabeln 14 in ihren Einkerbungen bestückt sind. Es ist zu erkennen, dass der Abstand zwischen den Zuführrädern 3, der Dicke des Widerlagers 5, das zwischen den beiden Zuführrädern 3 angeordnet ist und der maximalen Breite des Klebstreifens 8 entspricht, so dass die beiden aneinander liegenden Klebstreifen 8 exakt aufeinander liegen, wenn sie miteinander verklebt sind. Dabei bilden die beiden Zuführräder 3 mit ihren einander zugewandten Flächen praktisch eine Führung für die Klebstreifen 8.

In der Figur 6 ist der Ausschnitt nach Figur 5 in einer Seitenansicht abgebildet. Darin ist deutlich die Positionierung der beiden Kabel 14 erkennbar, von denen eines bereits durch die miteinander verklebten Klebstreifen 8 fixiert ist, während das vordere in die Einkerbungen 4 eingefügt ist, bevor es in den Wirkbereich der Druckrolle 2 mit dem Widerlager 5 gelangt.

Die Figur 7 schließlich zeigt die Einheit Zuführräder 3 und Widerlager 5, die praktisch eine Funktionseinheit bilden, und zwar derart, dass sie gleich drehend sind, wobei die Einkerbungen 4 der sich gegenüberliegenden Zuführräder 3 deckungsgleich sind. Die Flanken der Einkerbungen 4 sind so gestaltet, dass die jeweils der Drehrichtung abgewandte Flanke konvex ausgebildet ist, um so ein leichteres Einlegen des jeweiligen Kabels 14 zu ermöglichen.

### Bezugszeichenliste

- 1: Traggestell
- 2: Druckrolle
- 3: Zuführrad
- 4: Einkerbung
- 5: Widerlager
- 6: Rollenaufnahme
- 7: Klebstreifenrolle
- 8: Klebstreifen
- 9: Rollenhalter
- 10: Druckfeder
- 11: Schutzblech
- 12: Schwenktisch
- 13: Support
- 14: Kabel
- 15: Stange
- 16: Rohrschelle
- 17: Modulares Kabelverarbeitungscenter
- 18: Gestell
- 19: Kabelrolle
- 20: Ablängautomat
- 21: Markierungssystem
- 22: Crimpautomat
- 23: Trommelmagazin

## Patentansprüche

1. Einrichtung zum Bündeln mehrerer Kabel (14), wobei die Einrichtung umfasst:
- mindestens ein drehbares Zuführrad (3), das umfänglich mehrere Einkerbungen (4) zur Aufnahme von jeweils mindestens einem Kabel (14) aufweist, wobei das Zuführrad (3) mit dem unmittelbar benachbarten Widerlager (5) verbunden ist,
- eine Druckrolle (2)
- zwei abständig zueinander angeordnete Rollenaufnahmen (6) zur Halterung von jeweils einer Klebstreifenrolle (7) mit einem abwickelbaren Klebstreifen (8)
- wobei in Funktion die Klebstreifen (8) mit ihren einander zugewandten Klebflächen zwischen dem Widerlager (5) und der Druckrolle (2) geführt werden, **dadurch gekennzeichnet, dass** das Widerlager (5) als Rolle ausgebildet ist, die Druckrolle (2) eine federbelastet gegen die Widerlager drückbare Druckrolle ist, und wobei der Radius ds Widerlagers (5) dem Radius des Zuführrades (3) bis zum Grund der Einkerbung (4) entspricht.

2. Einrichtung nach Anspruch 1, **dadurch gekennzeichnet, dass** zwei abständig zueinander angeordnete zueinander verdrehfeste Zuführräder (3) vorgesehen sind, zwischen denen das Widerlager (5) angeordnet ist.

3. Einrichtung nach Anspruch 1 oder 2, **dadurch gekennzeichnet, dass** der Abstand zwischen den Zuführrädern (3) und damit die Dicke des Widerlagers (5) der maximalen Breite des Klebstreifens (8) entspricht, so dass der Klebstreifen (8) problemlos eingeführt werden kann und frei zwischen den Zuführrädern (3) geführt wird.

4. Einrichtung nach einem der vorstehenden Ansprüche, **dadurch gekennzeichnet, dass** die Einkerbungen (4) der beiden sich gegenüberliegenden Zuführräder (3) deckungsgleich sind.

5. Einrichtung nach einem der vorstehenden Ansprüche, **dadurch gekennzeichnet, dass** die Druckrolle (2) an einem Rollenhalter (9) befestigt ist, der in Hubrichtung der Druckrolle (2) verschieblich an einem Traggestell (1) befestigt ist.

6. Einrichtung nach einem der vorstehenden Ansprüche, **dadurch gekennzeichnet, dass** sich an dem Rollenhalter (9) eine Druckfeder (10) abstützt, die andererseits an dem Traggestell (1) anliegt.

7. Einrichtung nach einem der vorstehenden Ansprüche, **dadurch gekennzeichnet, dass** an dem Traggestell (1) ein Schwenktisch (12) gehalten ist, der in axialer Richtung des Zuführrades (3) verschwenkbar an einem Support (13) gelagert ist und je nach Schwenkstellung arretierbar ist.

8. Einrichtung nach einem der vorstehenden Ansprüche, **dadurch gekennzeichnet, dass** jede Klebstreifenrolle (7) auf die zugeordnete Rollenaufnahme (6) aufsteckbar ist.

9. Anordnung einer Einrichtung nach Anspruch 1 an einem modularen Kabelverarbeitungscenter, mit mehreren Kabelrollen (19), und/oder einem Ablängautomaten (20), und/oder einem Markierungssystem (21), und/oder einen Crimpautomaten (22) und/oder einem Trommelmagazin (23)

## Claims

1. A device for bundling a number of cables (14), wherein the device comprises:
- at least one rotatable feeding wheel (3), which has on its periphery a number of notches (4) for receiving in each case at least one cable (14), wherein the feeding wheel (3) is connected to the immediately adjacent abutment (5),
- a pressure roller (2)
- two spaced-apart roll receptacles (6) for the mounting of one roll of adhesive tape (7) in each case with an unwindable adhesive tape (8)
- wherein, in function, the adhesive tapes (8) are guided, with their adhesive surfaces facing one another, between the abutment (5) and the pressure roller (2),
**characterized in that** the abutment (5) is configured as a roller, the pressure roller (2) is a spring-loaded pressure roller that can be pressed against the abutments, and wherein the radius of the abutment (5) corresponds to the radius of the feeding wheel (3) up to the base of the notch (4).

2. The device according to Claim 1, **characterized in that** two spaced-apart feeding wheels (3) are provided which are rotationally fixed relative to one another and between which the abutment (5) is arranged.

3. The device according to Claim 1 or 2, **characterized in that** the spacing between the feeding wheels (3) and thus the thickness of the abutment (5) corresponds to the maximum width of the adhesive tape (8), which means that the adhesive tape (8) can be introduced without any problems and freely guided between the feeding wheels (3).

4. The device according to one of the preceding claims, **characterized in that** the notches (4) of the feeding wheels (3), which are situated opposite one another, are congruent.

5. The device according to one of the preceding claims, **characterized in that** the pressure roller (2) is affixed to a roller holder (9), which is affixed to the supporting frame (1) displaceably in the stroke direction of the pressure roller (2).

6. The device according to one of the preceding claims, **characterized in that** a pressure spring (10), which on the other side bears on the supporting frame (1), is supported on the roller holder (9).

7. The device according to one of the preceding claims, **characterized in that** on the supporting frame (1) there is held a swivel table (12) which, in the axial direction of the feeding wheel (3), is supported pivotably on a support (13) and can be locked depending on the pivot position.

8. The device according to one of the preceding claims, **characterized in that** each roll of adhesive tape (7) can be placed onto the assigned roll receptacle (6).

9. The arrangement of a device according to Claim 1 on a modular cable-processing center, having a number of cable rollers (19), and/or a trimming machine (20), and/or a marking system (21), and/or a crimping machine (22) and/or a drum magazine (23).

## Revendications

1. Installation pour former des faisceaux de plusieurs câbles (14), laquelle installation comprend :
- au moins une roue d'alimentation (3) rotative, qui présente sur sa circonférence plusieurs encoches (4) destinées à recevoir au moins un câble (14), la roue d'alimentation (3) étant reliée au contre-appui (5) immédiatement contigu,
- un galet presseur (2),
- deux logements de rouleau (6) disposés à distance l'un de l'autre pour maintenir chacun un rouleau de bande adhésive (7) avec une bande adhésive (8) déroulable,
- dans laquelle, en fonctionnement, les bandes adhésives (8) sont amenées avec leurs faces adhésives tournées l'une vers l'autre entre le contre-appui (5) et le galet presseur (2),
**caractérisée en ce que** le contre-appui (5) est conçu comme un galet et le galet presseur (2) est un galet presseur pouvant être appuyé sous l'action d'un ressort contre le contre-appui, le rayon du contre-appui (5) correspondant au rayon de la roue d'alimentation (3) jusqu'au fond de l'encoche (4).

2. Installation selon la revendication 1, **caractérisée en ce que** sont prévues deux roues d'alimentation (3) solidaires en rotation l'une de l'autre et disposées à distance l'une de l'autre, entre lesquelles le contre-appui (5) est disposé.

3. Installation selon la revendication 1 ou 2, **caractérisée en ce que** la distance entre les roues d'alimentation (3), donc l'épaisseur du contre-appui (5), correspond à la largeur maximale de la bande adhésive (8), de sorte que la bande adhésive (8) puisse être insérée sans difficulté et soit guidée librement entre les roues d'alimentation (3).

4. Installation selon l'une des revendications précédentes, **caractérisée en ce que** les encoches (4) des deux roues d'alimentation qui se font face (3) coïncident.

5. Installation selon l'une des revendications précédentes, **caractérisée en ce que** le galet presseur (2) est fixé sur un support de galet (9) qui est fixé sur un bâti portant (1) avec possibilité de translation dans le sens de la poussée du galet presseur (2).

6. Installation selon l'une des revendications précédentes, **caractérisée en ce qu'**un ressort de compression (10), qui repose de l'autre côté sur le bâti portant (1), s'appuie sur le support de galet (9).

7. Installation selon l'une des revendications précédentes, **caractérisée en ce qu'**est retenu sur le bâti portant (1) un plateau basculant (12) qui est supporté sur un support (13) avec possibilité de basculer dans le sens axial de la roue d'alimentation (3) et qui peut être bloqué selon sa position de basculement.

8. Installation selon l'une des revendications précédentes, **caractérisée en ce que** chaque rouleau de bande adhésive (7) peut être emboîté sur le logement de rouleau (6) correspondant.

9. Disposition d'une installation selon la revendication 1 sur un centre modulaire de traitement de câbles, avec plusieurs rouleaux de câble (19) et/ou une machine automatique de mise à longueur (20) et/ou un système de marquage (21) et/ou une sertisseuse automatique (22) et/ou un magasin à tambour (23).
